# EUROPÄISCHE PATENTSCHRIFT

(11) **EP 0 658 507 B1**
(45) Veröffentlichungstag und Bekanntmachung des Hinweises auf die Patenterteilung: **25.02.1998**
(21) Anmeldenummer: 94117383.3
(22) Anmeldetag: 03.11.1994
(51) Int. Cl.: B65H 51/22, D03D 47/36, D04B 15/48

(54) **Verfahren zum Ermitteln eines Fadenvorrats in einer Fadenspeicher- und -liefervorrichtung, und Fadenspeicher- und -liefervorrichtung**
Method for detecting a yarn store in a yarn storage and feed device, and yarn storage and feed device
Procédé pour détecter une réserve de fil dans un dispositif pour emmagasiner et délivrer le fil, et dispositif pour emmagasiner et délivrer le fil

(30) Priorität: 17.12.1993 SE 9304257
(43) Veröffentlichungstag der Anmeldung: 21.06.1995
(73) Patentinhaber: IRO AB, S-523 22 Ulricehamn (SE); MEMMINGER-IRO GmbH, 72277 Dornstetten (DE)
(72) Erfinder: Huss, Rolf, D-72290 Lossburg (DE); Tholander, Lars Helge Gottfrid, S-52338 Ulricehamn (SE); Jacobsson, Kurt Arne Gunnar, S-52335 Ulricehamn (SE); Weber, Friedrich, D-72285 Herzogsweiler (DE)
(74) Vertreter: Grünecker, Kinkeldey, Stockmair & Schwanhäusser Anwaltssozietät

(56) Entgegenhaltungen:
- EP-A- 0 174 039
- EP-A- 0 192 851
- CH-A- 393 218
- DE-B- 1 937 058
- DE-B- 2 221 655
- GB-A- 1 168 905
- US-A- 4 180 215
- US-A- 4 325 520

## Beschreibung

Die Erfindung betrifft ein Verfahren gemäß Oberbegriff des Patentanspruchs 1 sowie eine Fadenspeicher- und -liefervorrichtung gemäß Oberbegriff von Anspruch 5.

Eine aus US-A-4 180 215 bekannte Fadenspeicher- und -liefervorrichtung für Strickmaschinen weist einen drehantreibbaren Speicherkörper mit konkav eingezogenem Umriß auf. Der Speicherkörper besitzt eine lichtdurchlässige Wandung und unterschiedliche Umfangsabschnitte, z.B. Längsnuten oder Längsschlitze, um kleine Auflageflächen für die Fadenwindungen zu definieren. Im Inneren des Speicherkörpers sind ein lichterzeugender Sender und ein Reflektionslicht-Empfänger angeordnet. Außerhalb der Speicherfläche befindet sich ein Spiegel, der das Licht des Senders in der Abtastzone zum Empfänger reflektiert, solange keine Fadenwindungen in der Abstastzone liegen. Es wird der in axialer Richtung stattfindende Übergang zwischen Reflektion und Abschattung detektiert, um den Drehantrieb des Speicherkörpers anzusteuern. Das Reflektions- bzw. Absorptionsverhalten der Fadenwindungen beeinflußt die Diskriminierung der Sensorsignale. Weiße, glänzende Fadenwindungen einer Fadenqualität reflektieren das Licht wie der Spiegel; extrem dünne Fadenwindungen einer anderen Fadenqualität schatten Reflektionslicht hingegen zu wenig ab. In solchen Fällen verringert sich der Signalunterschied zwischen den Sensorsignalen, was eine Anhebung der Ansprechempfindlichkeit des Sensors bedingt, die den Störeinfluß von Fremdlicht, Verunreinigungen oder nachlassender Lichtdurchlässigkeit der Wand des Speicherkörpers verstärkt.

Ähnliche Probleme treten auch bei anderen opto-elektronischen Sensoren zur Abtastung von Fadenvorratsgrenzen auf, z.B. auch bei Auswerten des Reflektionsverhaltens der Fadenwindungen im Vergleich zum Reflektionsverhalten der Speicherfläche.

Bei aus DE-C2 22 16 55 und GB-C-1 168 905 bekannten Fadenspeicher- und -liefervorrichtungen für Strickmaschinen werden Bewegungen der Grenze des Fadenvorrats mit einem Tastelement ermittelt, das ein Vorschubelement (dank einer Schrägstellung relativ zur Speicherkörperachse) und einen Sensor (zum Betätigen eines Schalters in Abhängigkeit vom Ausmaß der Schrägstellung) bildet. Diese einander beeinflussenden Funktionen und die mechanische Abtastung sind, auch wegen der hohen Fadengeschwindigkeiten in modernen fadenverarbeitenden Maschinen, nicht mehr zeitgemäß. Diese Vorrichtungen zeigen im Betrieb eine Hysteresis, die zu einem ungenauen Betriebsverhalten führt. Ferner sind diese Vorrichtungen empfindlich bei Änderungen der Faden-Zulaufspannung.

Der Erfindung liegt die Aufgabe zugrunde, ein einfaches und universell bei verschiedenen Typen von Fadenspeicher- und -liefervorrichtungen einsetzbares Verfahren und eine baulich einfache Fadenspeicher- und -liefervorrichtung zu schaffen, mit denen die Abtastung der Bewegungen der Grenze des Fadenvorrats störungsunanfällig und weitgehend unabhängig von der Fadenqualität bzw. den Eigenschaften des Fadenmaterials möglich ist.

Die gestellte Aufgabe wird erfindungsgemäß mit den im Patentanspruch 1 enthaltenen Verfahrensmerkmalen und mit der Fadenspeicher- und -liefervorrichtung mit den Merkmalen des Anspruchs 5 gelöst.

Entweder wird bei dem Verfahren aus dem Auftauchen oder Verschwinden der gleichzeitigen ungleichen Speicherflächensignale das jeweilige Steuersignal abgeleitet, oder es werden Steuersignale aus der Diskriminierung zwischen den gleichzeitigen ungleichen Speicherflächen-Signalen und den untereinander gleichen Fadensignalen abgeleitet, wobei in jedem Fall der sehr deutliche Unterschied zwischen der Gleichheit und der Ungleichheit ausgewertet wird. Selbst bei Fadensignalen, die einem der ungleichen gleichzeitigen Speicherflächen-Signale gleichen, läßt sich ein Steuersignal zuverlässig ableiten. Die Qualität des Abtastergebnisses ist hoch, weil nicht nur "axial" abgetastet wird, sondern gleichzeitig auch in Umfangsrichtung. Ein störender Einfluß der Fadenqualität wird eliminiert. Das Verfahren läßt sich bei drehbaren Speicherkörpern (während der Drehung und im Stillstand) anwenden und bei stillstehenden Speicherkörpern, und ist bei Fadenspeicher- und -liefervorrichtungen für Web- und Strickmaschinen gleichermaßen von Vorteil.

Bei der Fadenspeicher- und -liefervorrichtung gemäß Anspruch 5 wird präzise von den Sensoren festgestellt, ob die Grenze des Fadenvorrats in der Abstastzone angelangt ist oder nicht. Diese Aussage ist sehr zuverlässig und störungsunanfällig und unabhängig von der jeweils verarbeiteten Fadenqualität, weil Fadenwindungen in der Abtastzone zu keiner Zeit gleichzeitig ungleiche Signale verursachen können. Von Fadenwindungen deutlich verschiedene Abtasteigenschaften der beiden Speicherflächen-Umfangsabschnitte lassen sich baulich einfach vorbestimmen, z.B. durch konstruktive Maßnahmen an der Speicherfläche, durch unterschiedliche Materialien, durch unterschiedliche Abstände von den Sensoren, durch in die Speicherfläche baulich integrierte Hilfselemente, durch Einfärbungen, Aufträge, Veredlungen und dgl. Es ist dabei wichtig, daß die Sensoren flächig und nicht nur punktweise abtasten.

Gemäß Anspruch 2 erfolgt die Abtastung opto-elektronisch und berührungslos. Damit ist eine optimal schonende Behandlung auch empfindlichen Fadenmaterials gewährleistet.

Gemäß Anspruch 3 wird bei einem drehantreibbaren Speicherkörper aus der Drehbewegung ein auf wenigstens einen Umfangspunkt oder einen Umfangsbereich bezogenes Fenstersignal abgeleitet. Es wird stroboskopartig abgetastet, so daß gegebenenfalls hinsichtlich der Abtastung oder Auswertung kritische Übergangsbereiche zwischen den Umfangsabschnitten außer Betracht bleiben. Um auch bei stillgesetztem Speicherkörper ein Abtastergebnis zu erzielen, sollte der Speicherkörper stets so angehalten werden, daß jeweils ein Fenstersignal anliegt. Das Fenstersignal oder der Abstand zwischen zwei Fenstersignalen wird sozusagen als Auslöser zum Abtasten des Fadenvorrats benutzt, wobei die Zeitdauer oder Drehwinkelbereich des Fenstersignals kürzer ist als die Zeitdauer oder der Drehwinkelbereich, über den jeder Umfangsabschnitt zur Gänze abtastbar wäre. Der Drehpositionssensor kann auf einen fadenfreien Bereich des Speicherkörpers oder dessen Antriebswelle ausgerichtet sein.

Bei den Alternativen der Auswertung der Differenzen gemäß Anspruch 4 ergeben sich deutliche Aussagen darüber, ob die Grenze des Fadenvorrats in der Abtastzone angelangt ist, oder nicht.

Die Ausführungform gemäß Anspruch 6 ist baulich einfach und bevorzugt zur Fadenlieferung zu einer Strickmaschine geeignet. Die bauliche Unterbringung der Sensoren schirmt diese gegen Fremdlichteinfluß ab und ermöglicht deren exakte Ausrichtung und Positionierung.

Bei der Ausführungsform gemäß Anspruch 7 ist eine genaue Aussage über die Lage der Grenze des Fadenvorrats auch im Stillstand des Speicherkörpers möglich, weil der Speicherkörper nur anhält, wenn die Sensoren auf beide Speicherflächen-Umfangsabschnitte gleichzeitig ausgerichtet sind.

Die Ausführungsform gemäß Anspruch 8 weist drei Sensoren auf, deren Umfangsabstände so gewählt sind, daß immer erste und zweite Speicherflächen-Umfangsabschnitte gleichzeitig detektierbar sind.

Gemäß Anspruch 9 werden Drehpositionssignale als Fenstersignale erzeugt, um festzulegen, wann und über welchen Bereich jeweils die Speicherflächen-Umfangsabschnitte abgetastet werden. Ferner läßt sich jedes Drehpositionssignal zum punktgenauen Anhalten des Speicherkörpers nutzen, z.B. durch Abbremsen des Speicherkörpers mittels Feldrichtungsumkehr bei einem Asynchronmotor, oder Aufsuchen des Fenstersignals im Kriechgang. Schließlich läßt sich eine Aussage über die Drehgeschwindigkeit, die Beschleunigung oder Verzögerung und den Zustand: Drehung oder Stillstand, ableiten, was für flankierende Sicherheitsfunktionen wichtig sein kann.

Gemäß Anspruch 10, ergibt sich durch die Abstandsbestimmung der Sensoren ein günstig auszuwertender, fast sinusförmiger Signalverlauf.

Bei der baulich einfachen Ausführungsform gemäß Anspruch 11 bilden die Längsstäbe und die Zwischenräume bzw. Längsnuten selbst die ersten und zweiten Speicherflächen-Umfangsabschnitte mit deutlich unterschiedlichen (optischen, mechanischen und dgl.) Abtasteigenschaften. Die Auflageflächen für die Fadenwindungen sind optimal klein.

Gemäß Anspruch 12 sind die Abtasteigenschaften stark verschieden, weil die Oberflächen der Längsstäbe wie Spiegel wirken, während die Zwischenräume bzw. die Längsnuten, z.B. bei einer optoelektronischen Abtastung mit Reflektionslicht, nicht oder nahezu nicht existieren. Andererseits gewährleisten die verspiegelten oder verchromten und polierten Oberflächen der Längsstäbe das leichte axiale Gleiten der Fadenwindungen. Ferner läßt sich ein Vorschubelement einfach integrieren.

Gemäß Anspruch 13 wird steuerungstechnisch einfach die Diskriminierung zwischen den Fadensignalen und den Speicherflächensignalen vorgenommen, deren deutlich zu detektierender Unterschied (Signalspannungsdifferenzen, vorzeichenbehaftet oder absolut) zur Erzeugung prägnanter Steuersignale auswertbar ist. Da im Schaltkreis ungleiche Signale gleichzeitig auftreten, und zwar unabhängig davon, welcher Sensor das eine und welcher Sensor das andere ungleiche Signal erzeugt, liegt eine definitive Aussage zur Abwesenheit der Grenze des Fadenvorrats vor. Treten keine gleichzeitigen ungleichen Signale im Logikschaltkreis auf, dann ist eine definitive Aussage für die Anwesenheit von Fadenwindungen in der Abtastzone vorhanden. Es ist auch möglich, die Aussage zur Anwesenheit von Faden in der Abtastzone durch Diskriminieren zwischen den gleichen Fadensignalen und den ungleichen Signalen zu gewinnen. Der Schaltkreis kann in eine Mikroprozessor-Steuerung oder -Regelung für den Drehantrieb integriert oder zumindest an diese angeschlossen sein, um den Drehantrieb feinfühlig zu steuern bzw. zu regeln und anwendungsspezifische Parameter mitzuberücksichtigen.

Die Ausführungsform gemäß Anspruch 14 mit stationärem Speicherkörper ist universell als Schußfadenspeicher- und -liefervorrichtung für Webmaschinen verwendbar. Die Stabkäfig-Bauweise schafft die benötigten Umfangsabschnitte und gestattet die Integration eines Vorschubelements.

Gemäß Anspruch 15 läßt sich die gewünschte Fadenvorratsgröße einstellen.

Gemäß Anspruch 16 liegen in Achsrichtung des Speicherkörpers mehrere Abtastzonen vor, beispielsweise um die Bewegung der Grenze des Fadenvorrates zwischen einer Maximalgröße und einer Minimalgröße und gegebenenfalls auch in einem Mittelbereich überwachen zu können (Analog-Detektierung).

Die Ausführungsform gemäß Anspruch 17 ist kostengünstig, kompakt und zuverlässig. Die Umfangsabschnitte sind mit möglichst deutlich unterschiedlichen Abtasteigenschaften ausgebildet.

Die Alternativen gemäß Anspruch 18 können in den Fällen vorteilhaft sein, in denen aus besonderen Gründen eine opto-elektronische Abtastung unerwünscht ist.

Die Ausführungsform gemäß Anspruch 19 ist störungsunanfällig.

Gemäß Anspruch 20 wird die Geschwindigkeitsinformation für die Sicherheitsüberwachung benutzt, um fehlerhafte Ware zu vermeiden, wenn trotz eines die Arbeitsbereitschaft anzeigenden Arbeitssignals kein Faden geliefert wird. Übersteigt, z.B., die Fadenspannung zulaufseitig das Drehmoment des Drehantriebs, dann ist der Drehantrieb nicht mehr in der Lage, den Speicherkörper anzutreiben und genügend Faden im Fadenvorrat bereitzustellen. Die Maschine wird daraufhin abgeschaltet. Eine vorbestimmte Zeitspanne ab Auftreten des Arbeitssignals und Ausbleiben der Signalkette ist notwendig, um das normale Anlaufen des Speicherkörpers aus dem Stillstand oder seine Beschleunigung zu gewährleisten, wie sie im Normalbetrieb auftreten kann. Die Geschwindigkeitsinformation ist ferner nutzbar, um bei Überfüllen des Fadenvorrats aufgrund funktionsunfähiger Sensoren abzuschalten. Dabei wird die maximale Geschwindigkeit des Drehantriebs über eine vorbestimmte Zeitspanne überwacht, innerhalb derer normalerweise die Grenze des Fadenvorrats in die Abtastzone gelangt und detektiert werden kann. Tritt dies nicht ein, wird nach einer Zeitzugabe von z.B. 50% zu dieser Zeitspanne die Maschine abgeschaltet.

Gemäß Anspruch 21 wird bei einem festgestellten Verhältnis zwischen der Drehgeschwindigkeit und der Fadenverbrauchsrate, z.B. nach raschem Absinken der Verbrauchsrate auf Null, der Speicherkörper zum Stillstand abgebremst, damit der Abzugspunkt des Fadens nicht mehr rotiert. Im ablaufenden Faden entstünde nämlich dann eine unerwünschte Verdrillung. Die Bremse verhindert den trägheitsbedingten Nachlauf des Speicherkörpers. Bei einem Asynchronmotor im Drehantrieb könnte dies auch mit einer Feldrichtungsumkehr elektrisch gesteuert werden (elektrische Motorbremse).

Anhand der Zeichnung werden Ausführungsformen des Erfindungsgegenstandes erläutert. Es zeigen:
- Fig. 1: schematisch einen Teil einer Fadenspeicher- und -liefervorrichtung mit drehantreibbarem Speicherkörper mit zugehröigem Diagramm (eine Betriebsstellung),
- Fig. 2: die Vorrichtung von Fig. 1 mit zugehörigem Diagramm in einer anderen Betriebsstellung),
- Fig. 3: eine Fadenspeicher- und -liefervorrichtung mit stationärem Speicherkörper und zugehörigem Diagramm,
- Fig. 4: einen Längsschnitt durch eine konkrete Ausführungsform einer Fadenspeicher- und -liefervorrichtung,
- Fig. 5: eine Abwicklung eines Teils der Speicherfläche von Fig. 4 in die Zeichnungsebene,
- Fig. 6 + 7: Signalverläufe zu den Fig. 4 und 5, in zwei Betriebsstellungen,
- Fig. 8: einen Achsschnitt in der Ebene VIII-VIII in Fig. 4,
- Fig. 9: ein Blockschaltbild eines Schaltkreises,
- Fig. 10 + 11: Darstellungen entsprechend den Fig. 5, 6 und 7 einer anderen Ausführungsform, und
- Fig. 12: ein Blockschaltbild einer anderen Ausführungsform eines Schaltkreises.

Eine Fadenspeicher- und -liefervorrichtung F gemäß Fig. 1 weist einen trommelförmigen Speicherkörper 1 mit einer Speicherfläche 2 für einen Fadenvorrat 5 aus Fadenwindungen 6 eines Fadens Y auf. Der Speicherkörper 1 ist um eine Achse 3 zur Drehung antreibbar (Pfeil 4) und stillsetzbar. Der Faden Y wird dem Speicherkörper 1 tangential zugeführt und axial abgezogen (variierende Fadenlängenlieferung zu einer Strickmaschine). Die Bewegung der unteren Grenze des Fadenvorrats 5 wird mit einer Abtastvorrichtung 7 auf Anwesenheit oder Abwesenheit in einer Abtastzone 12 (der Einfachheit als strichpunktierte Linie dargestellt) abgetastet, z.B. um Antriebssteuersignale für einen in Fig. 1 nicht gezeigten Drehantrieb des Speicherkörpers 1 zu erzeugen, der den Speicherkörper in etwa in Anpassung an den Fadenverbrauch antreibt.

Die Speicherfläche 2 weist mindestens zwei Umfangsabschnitte 8, 9 mit voneinander unterschiedlichen Abtasteigenschaften A, B für zwei Sensoren SA, SB auf, die in etwa in Umfangsrichtung angeordnet und derart beabstandet sind, daß sie jeweils gleichzeitig auf beide Umfangsabschnitte 8, 9 ausrichtbar sind. Es handelt sich beispielsweise um opto-elektronische Sensoren SA, SB, deren jeder aus einer Lichtquelle 10 (Infrarotlicht) und einem auf Reflektionslicht ansprechenden Empfänger 11 (Fotodiode) besteht. Die unterschiedlichen Abtasteigenschaften A, B der Umfangsabschnitte 8, 9 können vorherbestimmt sein durch: Kontraststark unterschiedliche Farben, unterschiedliche Lichtreflektion bzw. -Absorption, unterschiedliche Abstände von den Sensoren und dgl. Bei Verwendung von opto-elektronischen Sensoren mit Scharfabbildung der Abtastzone 12 können unterschiedliche Muster in den Umfangsabschnitten 8, 9 die jeweiligen Abtasteigenschaften A, B begründen.

In Fig. 1 sind nur ein erster und ein zweiter Umfangsabschnitt 8, 9 vorgesehen. Deshalb setzt der Drehantrieb bei Bedarf den Speicherkörper 1 ausschließlich in z.B. einer Drehlage X still, in der die Sensoren SA, SB auf die Umfangsabschnitte 8, 9 ausgerichtet sind.

Bei der Ausführungsform der Fig. 4 bis 9 sind beliebig viele erste und zweite, in etwa gleich breite Umfangsabschnitte 8, 9 regelmäßig abwechselnd über den Speicherflächenumfang verteilt und mindestens drei Sensoren S in etwa in Umfangsrichtung aufeinander ausgerichtet und derart beabstandet, daß unabhängig von der Drehlage des Speicherkörpers 1 stets gleichzeitig je ein Sensor auf einen ersten und einen zweiten Umfangsabschnitt 8, 9 ausgerichtet ist. Der Speicherkörper 1 kann in jeder beliebigen Drehposition anhalten.

Im Diagramm von Fig. 1 sind die erzeugten Sensorsignale in der Betriebsstellung gezeigt, in der der Fadenvorrat 5 einen Abstand von der Abtastzone 12 hat. Während der Drehbewegung des Speicherkörpers 1 in Fig. 1 erzeugen die Sensoren SA, SB bei Durchgang von A und B durch X Signale, und zwar eines mit einem hohen Signalpegel und eines mit einem niedrigen Signalpegel, deren Signal-Differenz d1 ist. Hält der Speicherkörper 1 in der Drehposition X an, dann ergibt die Abtastung kontinuierliche Speicherflächen-Signale A, B mit der Signaldifferenz d1 (Differenzspannung). Solange bei der Abtastung (bei drehendem Speicherkörper 1) die beiden diskontinuierlichen Speicherflächen-Signale oder (bei stillstehendem Speicherkörper 1) die beiden kontinuierlichen Speicherflächen-Signale A, B auftreten, hat der Fadenvorrat 5 die Abtastzone 12 nicht erreicht. Es ist der Drehantrieb einzuschalten bzw. eingeschaltet zu halten bzw. zu beschleunigen.

Bei weiterer Drehung des Speicherkörpers 1, und unter der Annahme, daß der Verbrauch an abgezogenem Faden Y geringer ist als die Zufuhr, erreicht der durch ein nicht dargestelltes Vorschubelement in Richtung auf die Abtastzone 12 bewegte (aktives, angetriebenes Vorschubelement oder Konusvorschub) Fadenvorrat 5 die Abtastzone 12.

In der Drehposition X des Speicherkörpers 1 erzeugen die Sensoren SA, SB dann untereinander gleiche kontinuierliche Faden-Signale Y (je eine Doppellinie im Diagramm von Fig. 2 mit ggfs. meßbarer Differenz d2). Die im Diagramm höher dargestellte Doppel-Linie repräsentiert Fadensignale bei einem Faden mit ähnlicher Abtasteigenschaft wie der Umfangsabschnitt 8, während die tiefere Doppel-Linie die Fadensignale bei einem Faden Y zeigt, der die Abtasteigenschaft B des Umfangsabschnittes 9 besitzt. Aufgrund des Verschwindens ungleicher Signale, aufgrund des festgestellten Unterschieds zwischen den ungleichen und den gleichen Signalen , oder aufgrund der gleichen Signale wird der Drehantrieb verzögert oder stillgesetzt, wobei er in der Drehlage X anhält. Die Abtastung wird im Stillstand des Speicherkörpers fortgeführt, wobei die untereinander gleichen Fadensignale weiterhin anliegen. Wird Faden verbraucht, dann werden die Umfangsabschnitte 8, 9 in der Abtastzone 12 freigelegt. Es erzeugen die Sensoren SA, SB, gleichzeitig ungleiche kontinuierliche SpeicherflächenSignale (Diagramm von Fig. 1). Der Drehantrieb wird eingeschaltet.

Bei der Fadenspeicher- und -liefervorrichtung F gemäß Fig. 3 ist an einem Gehäuse 13 der Speicherkörper 1 stationär angeordnet. Im Gehäuse 13 ist der Drehantrieb 15 enthalten, der zwecks Bildung des Fadenvorrats 5 ein Aufwickelorgan 14 treibt. Eine nicht-gezeigte Vorschubeinrichtung fördert den Fadenvorrat 5 oder die Fadenwindungen 6 in axialer Richtung. Der Faden Y wird überkopf aus dem Fadenvorrat 5 abgezogen. Die Abtastvorrichtung 7 ist mit zwei Sensoren SA, SB auf die Abtastzone 12 ausgerichtet. Die Speicherfläche 2 besitzt in Umfangsrichtung versetzte Umfangsabschnitte 8, 9 mit voneinander verschiedenen Abtasteigenschaften A, B. In der Abtastvorrichtung 7, die am Gehäuse 13 befestigt sein kann, sind die Sensoren SA, SB in Umfangsrichtung derart beabstandet, daß jeder Sensor SA, SB auf einen Umfangabschnitt 8, 9 ausgerichtet ist.

Die Grenze des Fadenvorrates 5 hat in Fig. 3 die Abtastzone 12 noch nicht erreicht. In dem Diagramm von Fig. 3 sind die von den Sensoren SA, SB erzeugten Speicherflächen-Signale als horizontale Linien mit unterschiedlichen Signalpegeln (Differenz d1) angedeutet. Es wird bzw. bleibt der Drehantrieb 15 eingeschaltet, um Faden Y zuzuführen, bis er in der Abtastzone 12 die Umfangsabschnitte 8, 9 abdeckt. Unter der Annahme, daß die Abtasteigenschaften des im Fadenvorrats 5 in etwa in der Mitte zwischen den Abtasteigenschaften A und B liegen, erzeugen die Sensoren SA, SB dann gleiche Fadensignale (strichlierte Doppellinie). Daraus wird abgeleitet, daß der Drehantrieb 15 stillzusetzen ist. Die weiterhin durchgeführte Abtastung bestätigt den Stillstand, solange keine Änderung (kein Verbrauch) stattfindet. Wird Faden Y verbraucht, kommen die Umfangsabschnitte 8, 9 wieder frei. Es liegen die ungleichen Speicherflächen-Signale an. Der Drehantrieb 15 wird wieder eingeschaltet, ggfs. mit einer bestimmten Verzögerung.

Bei der Fadenspeicher- und -liefervorrichtung F gemäß den Fig. 4, 5, 8 und 9 ist im Gehäuse 13, das mit einem Gehäuseteil die Abtastvorrichtung 7 in Ausrichtung auf die Speicherfläche 2 positioniert, der Drehantrieb 15 (Elektromotor) mit einer Welle 16 gelagert, auf der der als Stabkäfig ausgebildete Speicherkörper 1 befestigt ist. Er besteht aus längsverlaufenden Stäben R mit dazwischenliegenden Zwischenräumen Z (s. Fig. 5), wobei die Stäbe R und die Zwischenräume Z gleich breit sind und sich abwechseln. Anstelle durchgehender Zwischenräume Z können außen offene Längsnuten eingeformt sein. Die Stäbe R und die Zwischenräume Z bzw. die Längsnuten bilden erste und zweite Umfangsabschnitte 8 und 9 mit deutlich voneinander verschiedenen Abtasteigenschaften für die Sensoren S der Abtastvorrichtung 7. Es sind drei Sensoren S in Umfangsrichtung derart beabstandet, daß gleichzeitig mindestens ein erster Umfangsabschnitt 8 und mindestens ein zweiter Umfangsabschnitt 9 von wenigstens einem Sensor S abgetastet wird.

Im Speicherkörper 1 ist als Vorschubelement V ein Speichenstern oder Speichenring 19 vorgesehen, dessen Speichen 18 die Zwischenräume Z durchsetzen und zu einer Drehlagerung 17 auf der Welle 16 führen. Die Drehlagerung 17 und der Speichenstern 19 sind gegenüber der Achse 3 des Speicherkörpers 1 schräggestellt. Da die Drehlagerung 17 auf einer gegenüber der Welle 16 drehfest gehaltenen Hülse 17a angeordnet ist, verschiebt der Speichenstern 19 bei der Umlaufbewegung des Speicherkörpers 1 den Fadenvorrat 5 zur Abtastzone 12.

Die Fadenspeicher- und -liefervorrichtung F gemäß Fig. 4 dient beispielsweise zur Fadenlieferung zu einer Strickmaschine. Der Faden wird überkopf und axial abgezogen. Die Abtastvorrichtung 7 läßt sich ggfs. in Richtung eines Pfeiles 19 verstellen, um die Fadenvorratsgröße zu verändern. Die Abtastvorrichtung 7 ist über einen Schaltkreis L mit einer Steuereinrichtung C für den Drehantrieb 15 verknüpft, der - wie erläutert - durch Drehen des Speicherkörpers 1 so viel Faden Y dem Fadenvorrat 5 zuführt, wie es während des Verbrauchs zum Einhalten der Fadenvorratsgröße erforderlich ist.

Gemäß Fig. 8 sind die drei Sensoren S gemeinsam in einem Gehäuse 30 untergebracht, das am Gehäuse 13 verankert ist. Abdeckscheiben 31 schirmen die Sensoren S gegen Verunreinigungen ab.

In Fig. 5 sind fünf Stäbe R bzw. erste Umfangsabschnitte 8 mit den dazwischenliegenden zweiten Umfangsabschnitten 9 (Zwischenräume Z oder Längsnuten) in einer Abwicklung dargestellt. Die Abtastzone 12 mit den drei Sensoren S befindet sich gerade außerhalb des Fadenvorrates 5. Die in Umfangsrichtung gesehenen Abstände a und b zwischen jeweils benachbarten Sensoren sind so auf die Umfangsbreiten a1 und b1 der Umfangsabschnitte 8 und 9 abgestimmt, daß in jeder Drehlage des Speicherkörpers 1 mindestens ein Sensor S einen ersten Umfangsabschnitt 8 und gleichzeitig mindestens ein weiterer Sensor S einen zweiten Umfangsabschnitt 9 abtastet. Bei der gezeigten Ausführungsform sind die Abstände a und b geringfügig größer als die Abstände a1 und b1. a und b könnten aber auch kleiner als a1, b1 sein. Sind die Umfangsabschnitte 8 und 9 unterschiedlich breit, so kann es erforderlich sein, die Sensoren mit bestimmten Zwischenabständen anzuordnen, um die vorerwähnte Bedingung zu erfüllen. Zweckmäßigerweise beträgt bei drei Sensoren und gleichbreiten Längsstäben R und Zwischenräumen Z der Abstand zwischen zwei Sensoren 2/3 der Breite eines Längsstabes R oder ein geradzahliges Vielfaches davon.

Die Umfangsabschnitte 8, 9 in Fig. 5 weisen verschiedene Abtasteigenschaften A, B auf. Es erzeugen bei Drehen des Speicherkörpers in Richtung des Pfeiles 4 die Sensoren S die in Fig. 6 gezeigten SpeicherflächenSignalketten 20, 21 und 22. Jede Signalkette 20, 21, 22 besteht aus aufeinanderfolgenden hohen und niedrigen Signalpegeln 27, 28. Es sind in jeder Drehposition des Speicherkörpers zwei ungleiche Speicherflächen-Signale gleichzeitig vorhanden. In der Drehposition X in Fig. 6 liegt in der Signalkette 20 ein niedriger Signalpegel 28, in der Signalkette 21 ein hoher Signalpegel 27 und in der Signalkette 22 ein niedriger Signalpegel 28 vor. Aus dem gleichzeitigen Auftreten mindestens zweier ungleicher Speicherflächen-Signal-Pegel 27, 28 ergibt sich die Aussage der Abwesenheit des Fadenvorrats 5 in der Abtastzone 12.

Sobald Faden Y zugeführt wird und der Fadenvorrat bei der Vorschubbewegung die Abtastzone 12 erreicht, werden die Umfangsabschnitte 8, 9 abgedeckt. Die Sensoren S erzeugen die in Fig. 7 gezeigten, kontinuierlichen Faden-Signalketten 24, 25 und 26 mit dem Signalpegel 29. Der Drehantrieb wird stillgesetzt oder verzögert. Die Abtastung wird fortgeführt. Sobald bei Fadenverbrauch die Umfangsabschnitte 8, 9 in der Abtastzone 12 wieder freigegeben werden, liegen wieder die ungleichen Speicherflächen-Signalpegel an, von denen ein Steuersignal zum Einschalten oder Beschleunigen des Drehantriebs abgeleitet wird.

Fig. 9 ist ein Blockschaltbild eines Schaltkreises L (Fig. 4). Die Sensoren S sind parallel an invertierende Gatter 32, 33, 34 angeschlossen. Am zweiten Eingang jedes Gatters 32, 33, 34 liegt (Leitung 37) eine Referenzspannung an, die von einer Spannungsquelle 36 über ein Gatter 35 bereitgestellt wird. Das Signal jedes Sensors S wird über eine Schleife 38 zum Ausgang des Gatters 32, 33, 34 geführt und liegt am Eingang eines nachgeordneten Gatters 39, 40 bzw. 41 an. Die Ausgänge der Gatter 32, 33, 34 sind über Leitungen 56, 55, 57 mit zweiten Eingängen der Gatter 39, 40, 41 verbunden. Von den Leitungen 55, 56, 57 führen Umgehungsschleifen 42 zu den jeweiligen Ausgängen der Gatter 39, 40, 41, wobei in den Schleifen 42 gleich ausgelegte Widerstände enthalten sind. Die Ausgänge der Gatter 39, 40, 41 sind mit ersten Eingängen weiterer Gatter 43, 44, 45 verbunden. An den zweiten Eingängen der Gatter 43, 44, 45 liegt über eine Leitung 54 eine Referenzspannung an, die über ein Gatter 53 aus der Spannungsversorgung 36 abgeleitet ist und über Schleifen 46 auch an den Ausgängen der Gatter 43, 44, 45 anliegt. Die Ausgänge der Gatter 43, 44, 45 sind über parallele Dioden 47 in einem Verknüpfungspunkt 48 zusammengeführt, der mit der Steuerseite eines Transistors 49 verbunden ist. Parallel zum Verknüpfungspunkt 48 ist ein Kondensator 58 zum Glätten der Signale vorgesehen. Der Transistor 49 steuert einen Opto-Koppler 50, von dem Stromsteuerelemente 51, 52 in Versorgungsleitungen des Drehantriebs (nicht gezeigt) gesteuert werden.

Im Schaltkreis L entsteht bei Anliegen gleichzeitiger, untereinander ungleicher Speicherflächensignale, unter anderem durch die Querverknüpfung mittels der Leitungen 55, 56, 57, am Verknüpfungspunkt 48 ein bestimmtes Steuersignal, während bei Anliegen gleicher Fadensignale im Verknüpfungspunkt 48 entweder kein oder ein anderes Steuersignal gebildet wird. Die bei der Drehbewegung des Speicherkörpers 1 in den Signalketten 21, 22, 23 auftretenden Pegelwechsel werden im Logikschaltkreis kompensiert. Bei ungleichen, gleichzeitigen Speicherflächensignalen schaltet der Transistor 49 durch, so daß über den Opto-Koppler 50 und die Steuerglieder 51, 52 der Drehantrieb mit Spannung versorgt wird. Liegen gleiche Fadensignale an, dann unterbricht der Transistor 49 die Spannungsversorgung des Opto-Kopplers 50, so daß die Steuerglieder 51, 52 die Stromversorgung unterbrechen oder modulieren.

Bei dieser Verarbeitung der Signale der drei Sensoren wird jeder Signalpegel mit jedem anderen Signalpegel verglichen und die jeweilige Differenz mit ihrem Vorzeichen ermittelt. Liegen alle Differenzen bzw. liegt mindestens einer der auswertbaren Diffenzwerte über einem vorbestimmten Schwellwert, dann wird der Drehantrieb bestromt.

Beispiel: Fadenvorrat 5 in der Abtastzone 12 abwesend, ein Sensor auf einen Zwischenraum Z, ein Sensor auf einen Stab R, ein Sensor auf eine Kante eines Stabs R; Signale der drei Sensoren 4V, 10V, 7V; erste Differenz -6V, zweite Differenz +3V, dritte Differenz +3V, auswertbare Differenz 3V oder auch 9V.

In dem Schaltkreis L gemäß Fig. 12 werden die Signale der drei Sensoren S auf andere Weise verarbeitet, indem der größte Signalpegel mit dem kleinsten Signalpegel verglichen und diese Differenz ermittelt wird. Liegt die Differenz oberhalb eines Schwellwertes, dann wird der Drehantrieb bestromt. Beispiel wie oben: 4V, 10V, 7V; größte Differenz 6V.

Es resultieren beispielsweise die notwendigen unterschiedlichen Abtasteigenschaften A, B aus der unterschiedlichen Lichtreflektion der Längsstäbe R, 8 und der Zwischenräume Z oder der Längsnuten 9. Zweckmäßigerweise sind die äußeren Flächen der Längsstäbe R verspiegelt bzw. verchromt und poliert, um ein leichtes Gleiten der Fadenwindungen 6 und eine starke Reflektion zu gewährleisten. In den Zwischenräumen Z oder Längsnuten 9 oder dahinter kann ein lichtabsorbierender Hintergrund vorgesehen sein. Als Sensoren können alle Arten von Sensoren dienen, die in der Lage sind, bei Abstasten der ersten und zweiten Umfangsabschnitte 8, 9 zwei unterschiedliche Signalpegel zu erzeugen.

Im Schaltkreis L gemäß Fig. 12 sind als Sensoren S konstant bestromte Infrarotsensoren D7, D8, D9 und Empfänger T1, T2, T3 über Arbeitswiderstände an nachgeschaltete Operationsverstärker 59, 60, 61 angeschlossen, deren Verstärkungswirkung durch die Kopplung weiterer Widerstände bestimmt ist. Die Ausgänge der Operationsverstärker 59, 60, 61 sind, z.B. über Leitungen 62, 69, 70, mit einem Diodennetzwerk D1, D2, D3 und D4, D5, D6 und einem zentralen Arbeitswiderstand R2 verbunden. Das Nutzsignal am Arbeitswiderstand R2 wird mit Operationsverstärkern 65, 66 abgegriffen, um nachfolgend mit einem Verstärker 67 in Differenzschaltung eine Nutzsignalamplitude zu erzeugen. Die Verstärker 65, 66, 67 bilden einen Elektrometer-Subtrahierer. Ein nachfolgender Tiefpaß ist vor einem Verstärker 68 vorgesehen, der einen einstellbaren Komperator bildet, der ausgangsseitig den Drehantrieb ansteuert oder eine nicht gezeigt Regeleinrichtung für den Drehantrieb versorgt.

Zusätzlich wird an der Leitung 62 über eine Leitung 63 ein Geschwindigkeits- bzw. Drehzahldetektor 64 beaufschlagt, der aus der Frequenz der Ausgangssignalwechsel des Verstärkers 59 eine Aussage zur Drehzahl bzw. zum Zustand "Drehen oder Stillstand" oder auch zur Drehposition des Speicherkörpers liefert. Die Aussage kann für weitere Steuer- oder Überwachungsfunktionen, z.B. beim Drehantrieb, oder zur Fehlerdetektierung eingesetzt werden. Die Schaltkreise L in den Fig. 12 und 9 stellen nur Möglichkeiten dar. Ähnliche oder gleiche Funktionen lassen sich mit anders gruppierten oder anders verknüpften elektronischen Komponenten oder mit einer Mikroprozessor-Steuereinrichtung in gleicher oder ähnlicher Weise erzielen.

Bei einer Fadenspeicher- und -liefervorrichtung mit drehbarem Speicherkörper 1 sind gemäß den Fig. 10 und 11 die Speicherfläche definierende, regelmäßig aufeinanderfolgende Längsstäbe R, 8 und Zwischenräume Z, B vorgesehen. In der Abtastzone 12 sind zwei im Umfangsrichtung mit a beabstandete Sensoren S vorgesehen. a entspricht der Hälfte des Abstands a1 zweier Längsstäbe R, 8. Der Fadenvorrat wird mittels des Vorschubelementes V (Speichen 19) nach unten gefördert. Oberhalb des Vorschubelements V ist zusätzlich ein Drehpositionssensor S_{T} angeordnet, der axial mit einem der Sensoren S fluchtet. Der Drehpositionssensor S_{T} könnte aber auch in einer anderen Position vorgesehen sein, oder gegebenenfalls die Welle des Speicherkörpers abtasten. Die Zwischenräume Z bilden im Abtastbereich des Drehpositionssensors S_{T} symmetrisch verengte Verlängerungen 9', so daß in Umfangsrichtung beabstandete, abtastbare Speicherkörperabschnitte entstehen, deren Umfangsabmessungen kleiner sind als die Umfangsabmessungen der Zwischenräume Z. Es werden die hohen Signalpegel 27' in der Signalkette 22' des Drehpositionssensors S_{T} benutzt, um wie bei einem Stroboskop die Signalketten 20, 21 bzw. 24, 25 der Sensoren S gleichzeitig und nur dann abzutasten, wenn ein hoher Signalpegel 27' des Drehpositionssensors S_{T} anliegt. Dabei werden die Signal- bzw. Pegelübergänge an den Übergängen von den Zwischenräumen Z auf die Stäbe R dicht mehr abgetastet. Diese Prinzip ist auch bei drei Sensoren S zweckmäßig (s. Fig. 4 und 5), um die Übergangsbereiche bei der Abtastung außer acht zu lassen (Pegelwechsel). Um auch bei Stillstand des Speicherkörpers 1 eindeutige Abtastergebnisse zu erzielen, ist dafür zu sorgen, daß der Speicherkörper mit auf den Drehpositionssensor S_{T} ausgerichteter Verlängerung 9' anhält. Dies läßt sich z.B. mit einem Schrittmotor im Drehantrieb bewerkstelligen.

Die Signalkette 22' ist wie auch die Signalketten 20, 21, 22 als aktuelle Aussage zu Drehgeschwindigkeit, Verzögerung und Beschleunigung und zum Stillstand oder zum Lauf und für weitere Steuer- oder Überwachungsaufgaben oder auch zur Drehzahlregelung des Drehantriebs auswertbar.

Die Fenster- oder Drehpositionssignale (Signalpegel 27' in Fig. 11) sollten zeitlich kürzer sein als die Speicherflächensignalpegel 27, 28 und innerhalb derselben liegen.

Die vorerwähnten Signalketten benutzende Sicherheitsfunktionen werden beispielhaft nachstehend erläutert:

Bei einer Fadenspeicher- und -liefervorrichtung gemäß den Fig. 4 bis 11 an einer Strickmaschine wird für eine arbeitende Fadenspeicher- und -liefervorrichtung F wie üblich ein Arbeitssignal (Vorrichtung EIN) erzeugt. Aufgrund Fadenverbrauchs müßte, da sich der Fadenvorrat auf der Speicherfläche verkleinert, der Drehantrieb laufen oder beschleunigen. Wenn die Fadenspannung an der Zuführseite des Speicherkörpers so steigt, daß sie das Drehmoment des Drehantriebs übersteigt, wird dieser blockiert. Dies würde zu einer Störung im Betrieb der Vorrichtung und der Strickmaschien führen. Da jede Signalkette 20, 21, 22, 22' die Drehgeschwindigkeit des Speicherkörpers repräsentiert und nur auftritt, wenn sich der Speicherkörper dreht, wird diese Voraussetzung als Abschaltgrund berücksichtigt. Der Steuerung C von Fig. 4 ist beispielsweise ein Maschinenstopschalter mit einer Zeithaltefunktion zugeordnet, der auf das Arbeitssignal der Fadenspeicher- und -liefervorrichtung F anspricht und bei Anliegen des Arbeitssignals eine vorbestimmte Zeitdauer abwartet, ob eine Signalkette auftritt bzw. eine Information zur Drehbewegung abgreifbar ist. Bleibt diese Information länger als die vorbestimmte Zeitdauer aus, dann wird die Maschine abgeschaltet, weil die ordnungsgemäße Versorgung der Strickmaschine gefährdet ist.

Jede der vorerwähnten Signalketten kann auch zur Qualitätssicherung der gestrickten Ware benutzt werden, wobei die in der Signalkette enthaltene Information mit einer Information zur Fadenverbrauchsrate verglichen wird. Sinkt die Fadenverbrauchsrate momentan ab, während der Speicherkörper noch mit hoher Drehgeschwindigkeit rotiert, dann wird aufgrund des Überkopfabzuges der Fadenabzugspunkt rotieren und der Faden verdrillt. Diese Verdrillung ist unerwünscht. Ein mit der Steuervorrichtung des Drehantriebs gekoppelter Auswerte- und Vergleichsschaltkreis, der Informationen über die momentane Verbrauchsrate erhält und auch die jeweilige Signalkette überwacht, stellt das Verhältnis zwischen der Drehgeschwindigkeit des Speicherkörpers und der Fadenverbrauchsrate fest. Fällt die Fadenverbrauchsrate bei gleichzeitig noch schnell drehendem Speicherkörper, dann wird mit diesem Schaltkreis der Speicherkörper sofort angehalten, gegebenenfalls unter Schalten einer Bremse, um die schädliche Verdrillung zu vermeiden.

Ähnlich wird eine Sicherheitsfunktion bei Überfüllen der Speicherfläche durchgeführt. Zu diesem Zweck wird die aus einer der vorerwähnten Signalketten abgegriffene Drehgeschwindigkeit des Speicherkörpers auf ihren Maximalwert untersucht. Wird die maximale Drehgeschwindigfestgestellt, dann wird über eine vorbestimmte Zeitdauer abgewartet, ob die Sensoren ansprechen und den Fadenvorrat in der Abtastzone melden. Die Zeitdauer ist so gewählt, daß auch bei maximalem Verbrauch der Fadenvorrat bis zur Abtastzone kommen mußte. Sprechen die Sensoren innerhalb der Zeitdauer nicht an, dann wird noch eine Zeitzugabe von ca. 50% dieser Zeitdauer abgewartet, ehe die Maschine abgestellt wird, weil das Ausbleiben der Sensorsignale am Ende der Zeitdauer anzeigt, daß die Sensoren nicht ordnungsgemäß arbeiten und die Speicherfläche überfüllt ist.

## Patentansprüche

1. Verfahren zum Ermitteln der Bewegung einer Grenze eines Fadenvorrats auf einer Speicherfläche eines trommelförmigen Speicherkörpers einer Fadenspeicher- und -liefervorrichtung für fadenverarbeitende Maschinen wie Strick- oder Webmaschinen, bei dem aus An- und Abwesenheit des Fadenvorrats in einer Abtastzone der Speicherfläche wenigstens die Fadenzufuhr steuernde Signale erzeugt werden, **dadurch gekennzeichnet**, daß bei Abwesenheit des Fadenvorrats in der Abtastzone wenigstens zwei in Umfangsrichtung versetzte Speicherflächen-Umfangsabschnitte mit unterschiedlichen Abtasteigenschaften in der Abstastzone gleichzeitig abgetastet und bei der Abtastung wenigstens zwei untereinander ungleiche Speicherflächensignale erzeugt werden, und daß die wenigstens zwei untereinander ungleichen Speicherflächensignale gegenüber untereinander gleichen Fadensignalen diskriminiert werden, welche bei Anwesenheit des Fadenvorrats in der Abtastzone bei der Abtastung der Abtasteigenschaft des dieselben Speicherflächen-Umfangsabschnitte bedeckenden Fadenvorrats erzeugt werden.

2. Verfahren nach Anspruch 1, **dadurch gekennzeichnet**, daß die jeweiligen Abtasteigenschaften, vorzugsweise optoelektronisch und berührungslos, mit mehreren in Umfangsrichtung entlang der Abtastzone des Speicherkörpers verteilten Sensoren abgetastet werden, und daß bei Auftauchen oder Verschwinden untereinander ungleicher Speicherflächen-Signale bzw. aus dem Übergehen in untereinander gleiche Fadensignale wenigstens ein Steuersignal abgeleitet wird.

3. Verfahren nach Anspruch 1, **dadurch gekennzeichnet**, daß aus der Drehbewegung des drehantreibbaren Speicherkörpers zusätzlich zu den Speicherflächen- und Fadensignalen drehgeschwindigkeitsabhängig einzelne Fenstersignale erzeugt werden, und daß die ersten und zweiten Speicherflächen-Umfangsabschnitte in der Abtastzone ausschließlich entweder während eines Fenstersignals oder zwischen aufeinanderfolgenden Fenstersignalen abgetastet werden.

4. Verfahren nach Anspruch 1, **dadurch gekennzeichnet**, daß beim Abtasten der Speicherflächen-Umfangsabschnitte von den untereinander ungleichen Speicherflächensignalen entweder jeder Signalwert mit jedem anderen Signalwert oder der größte Signalwert mit dem kleinsten Signalwert verglichen wird, und daß entweder eine, ggfs. vorzeichenbehaftete, Differenz aus allen Signalwerten oder die Differenz zwischen dem größten und dem kleinsten Signalwert gegenüber einem Schwellwert ausgewertet wird.

5. Fadenspeicher- und -liefervorrichtung für fadenverarbeitende Maschinen wie Strick- und Webmaschinen, mit einem trommelförmigen Speicherkörper (1), der eine Speicherfläche für einen aus Fadenwindungen bestehenden Fadenvorrat definiert und zumindest erste und zweite Speicherflächen-Umfangsabschnitte (8, 9) aufweist, und mit we- nigstens einem auf eine vorbestimmte Abtastzone (12) der Speicherfläche ausgerichteten, signalerzeugenden Sensor (S, SA, SB) zum Ermitteln einer Bewegung der Grenze des Fadenvorrats, **dadurch gekennzeichnet**, daß die ersten und zweiten Speicherflächen-Umfangsabschnitte (8, 9) mit voneinander verschiedenen Abtasteigenschaften (A, B) ausgebildet sind, und daß mindestens zwei im wesentlichen in Umfangsrichtung des Speicherkörpers (1) angeordnete Sensoren (SA, SB, S) vorgesehen und voneinander derart beabstandet sind, daß mit einem Sensor (SA, S) die Abtasteigenschaft eines ersten Speicherflächen-Umfangsabschnitts (8) oder des Fadenvorrats und gleichzeitig mit einem weiteren Sensor (SB, S) die Abtasteigenschaft eines zweiten Speicherflächen-Umfangsabschnitts (9) oder des Fadenvorrats (5) abtastbar ist.

6. Fadenspeicher- und -liefervorrichtung nach Anspruch 5, **dadurch gekennzeichnet**, daß der Speicherkörper (1) drehbar und mit einem die Fadenzufuhr zum Fadenvorrat (5) bewerkstelligenden Drehantrieb (15) verbunden ist, und daß die Sensoren (SA, SB, S) relativ zum Speicherkörper (1) stationär angeordnet sind, vorzugsweise an einem Gehäuseteil (13) der Fadenspeicher- und -liefervorrichtung (F).

7. Fadenspeicher- und -liefervorrichtung nach den Ansprüchen 5 und 6, **dadurch gekennzeichnet**, daß zwei Sensoren (SA, SB) mit der Umfangsversetzung zwischen den ersten und den zweiten Speicherflächen-Umfangsabschnitten (8, 9) oder einem ganzzahligen Vielfachen davon beabstandet sind, und daß der Drehantrieb (15) derart ausgelegt ist, daß er den Speicherkörper (1) ausschließlich bei gleichzeitig auf die ersten und zweiten Speicherflächen-Umfangsabschnitte ausgerichteten Sensoren (SA, SB) anhält (Drehposition X).

8. Fadenspeicher- und -liefervorrichtung nach den Ansprüchen 5 und 6, **dadurch gekennzeichnet**, daß die Speicherfläche (2) in Umfangsrichtung regelmäßig abwechselnd mit ersten und zweiten Speicherflächen-Umfangsabschnitten (8, 9, R, Z) ausgebildet ist, und daß mindestens drei Sensoren (S) vorgesehen und derart voneinander beabstandet sind, daß ein Sensor auf einen ersten und gleichzeitig ein Sensor auf einen zweiten Speicherflächen-Umfangsabschnitt (8, 9, R, Z) ausgerichtet ist.

9. Fadenspeicher- und -liefervorrichtung nach wenigstens einem der Ansprüche 5 bis 8, **dadurch gekennzeichnet**, daß bei drehantreibbarem Speicherkörper (1) und zwei oder mindestens zwei Sensoren (S, Sa, SB) dem Speicherkörper zusätzlich ein stationärer Drehpositions-Sensor (TS) zum Erzeugen von Drehpositionssignalen (27'), vorzugsweise zum Triggern der Abtastung der Speicherflächen-Umfangsabschnitte (8, 9) oder als Drehgeschwindigkeitsinformation, zugeordnet ist.

10. Fadenspeicher- und -liefervorrichtung nach den Ansprüchen 8 oder 9, **dadurch gekennzeichnet**, daß bei drei Sensoren der Abstand (a, b) zwischen je zwei benachbarten Sensoren (S, SA, SB) zwei Dritteln der Breite der ersten oder zweiten Speicherflächen-Umfangsabschnitte (8, 9, R, Z) oder einem ganzzahligen Vielfachen davon entspricht.

11. Fadenspeicher- und -liefervorrichtung nach den Ansprüchen 5 bis 10, **dadurch gekennzeichnet**, daß der Speicherkörper (1) als Stabkäfig mit Längsstäben (R) und zwischen diesen vorgesehenen Längsnuten oder Zwischenräumen (Z), vorzugsweise zum Durchgreifen von Vorschubelementen (18) für den Fadenvorrat, ausgebildet ist, und daß die Längsstäbe (R) die ersten Speicherflächen-Umfangsabschnitte (8) und die Längsnuten bzw. Zwischenräume (Z) die zweiten Speicherflächen-Umfangsabschnitte (9) sind.

12. Fadenspeicher- und -liefervorrichtung nach Anspruch 11, **dadurch gekennzeichnet**, daß die Längsstäbe (R) verspiegelte, z.B. verchromte und polierte, Oberflächen aufweisen, und daß vorzugsweise, in den Längsnuten oder hinter den Zwischenräumen (Z) ein lichtabsorbierender Hintergrund vorgesehen ist.

13. Fadenspeicher- und -liefervorrichtung nach wenigstens einem der Ansprüche 5 bis 12, **dadurch gekennzeichnet**, daß die Sensoren (S) zueinander parallel in einen Schaltkreis (L) eingegliedert sind, mit dem durch Diskriminieren zwischen Speicherflächensignalen und Fadensignalen Steuersignale für den Drehantrieb (15) ableitbar sind.

14. Fadenspeicher- und -liefervorrichtung nach Anspruch 5, **dadurch gekennzeichnet**, daß der Speicherkörper (1), vorzugsweise als Stabkäfig, auf einer mit einem Drehantrieb (15) verbundenen Antriebswelle eines Fadenaufwickelorgans (14) drehbar gelagert und durch Halteeinrichtungen drehfest gehalten ist, und daß zwei in Umfangsrichtung beabstandete Sensoren (SA, SB) relativ zum Speicherkörper (1) und relativ zum Aufwickelorgan (14) stationär angeordnet sind, vorzugsweise an einem Gehäuseteil (13) der Fadenspeicherund -liefervorrichtung (F).

15. Fadenspeicher- und -liefervorrichtung nach wenigstens einem der Ansprüche 5 bis 14, **dadurch gekennzeichnet**, daß die, vorzugsweise mit festen Zwischenabständen in einer Baueinheit zusammengefaßten, Sensoren (SA, SB, S) in Richtung der Speicherkörperachse (3) verstellbar sind.

16. Fadenspeicher- und -liefervorrichtung nach wenigstens einem der Ansprüche 5 bis 15, **dadurch gekennzeichnet**, daß in Speicherkörper-Achsrichtung mehrere Abtastzonen (12) mit gleichzeitig auf die ersten und zweiten Speicherflächen-Umfangsabschnitte (8, 9) ausrichtbaren Sensoren (S) vorgesehen sind, z.B. zwei (Minimal- und Maximalgröße des Fadenvorrats) oder drei Abtastzonen (Minimal- und Maximal- und Mittelreferenzgröße des Fadenvorrats).

17. Fadenspeicher- und -liefervorrichtung nach wenigstens einem der Ansprüche 5 bis 16, **dadurch gekennzeichnet**, daß jeder Sensor (S, SA, SB) ein opto-elektronischer Sensor, vorzugsweise aus Lichtquelle (10) und Fo- todiode (11) , ist, und daß sich voneinander unterscheidende Abtasteigenschaften (A, B) der ersten und zweiten Speicherflächen-Umfangsabschnitte (8, 9) die Lichtdurchlässigkeit, das Reflektions- oder Absorptionsverhalten, die Farbe, die Oberflächenausbildung, der gewählte Abstand vom Sensor, eine Auflage, oder dgl. sind.

18. Fadenspeicher- und -liefervorrichtung nach wenigstens einem der Ansprüche 5 bis 16, **gekennzeichnet durch** induktive, magnetische, mechanische, pneumatische oder Ultraschall-Sensoren und durch Speicherflächen-Umfangsabschnitte aus unterschiedlichen Werkstoffen, mit unterschiedlichen induktiven, magnetischen, mechanischen oder Echo-Eigenschaften bzw. mit unterschiedlichen Abständen von den Sensoren, mit unterschiedlichen Oberflächen oder dgl.

19. Fadenspeicher- und -liefervorrichtung nach Anspruch 17, **dadurch gekennzeichnet**, daß jeder Sensor (S, SA, SB, ST) ein, vorzugsweise flächig abtastender, Reflektionssensor ist, der aus einem Emitter (10), gegebenenfalls für IR-Licht, und einer auf Reflektionslicht ansprechenden Fotodiode (11) besteht.

20. Fadenspeicher- und -liefervorrichtung nach wenigstens einem der Ansprüche 5 bis 13, **dadurch gekennzeichnet**, daß einer Einschaltsteuerung (C) des Drehantriebs (15) ein auf ein Arbeitssignal der Vorrichtung und auf das Auftreten einer drehgeschwindigkeitsabhängigen Speicherflächen-Signalkette (20, 21, 22) oder Drehpositions- oder Fenstersignalkette (22'), jeweils mit alternierenden Signalpegeln (27, 28; 27', 28'), ansprechender Maschinenstop-Schalter mit Zeithaltefunktion zugeordnet ist, der nach Verstreichen einer vorbestimmten Zeitspanne ab Ausbleiben oder ab Auftreten die maximale zulässige Geschwindigkeit anzeigender alternierender Signalpegel betätigbar ist.

21. Fadenspeicher- und -liefervorrichtung nach wenigstens einem der Ansprüche 5 bis 13, **dadurch gekennzeichnet**, daß in einem mit einer Einschaltsteuerung (C) des Drehantriebs (15) verknüpften Auswerte- und Vergleichsschaltkreis aus der Frezquenz alternierender Signalpegel (27, 28, 27', 28') einer drehgeschwindigkeitsabhängigen Speicherflächen- oder Drehpositionssignalkette (20, 21, 22; 22') die Drehgeschwindigkeit des Speicherkörpers (1) ermittelbar und mit einer zugeführten Information zum Fadenverbrauch vergleichbar ist, um bei stark abfallenden Fadenverbrauch den Speicherkörper (1) anzuhalten, und daß zum Anhalten eine schaltbare Bremse vorgesehen ist.

## Claims

1. A method of determining the movement of a boundary of a thread supply on the storage surface of a drumshaped storage body of a thread storage and feed device for thread-processing machines such as knitting machines or weaving machines, comprising the step of producing signals controlling at least the feeding of the thread on the basis of the presence or absence of the thread supply in a scanning zone of the storage surface, **characterized in that**, in the absence of the thread supply in said scanning zone, at least two circumferential sections of the storage surface, which are offset in the circumferential direction and which have different scanning properties, are simultaneously scanned in the scanning zone and at least two storage surface signals which are nonidentical among themselves are produced during the scanning process, and that the at least two storage surface signals which are nonidentical among themselves are discriminated from thread signals which are identical among themselves and which are produced in the presence of the thread supply in the scanning zone upon scanning the scanning property of the thread supply covering the same circumferential sections of the storage surface.

2. A method according to claim 1, **characterized in that** the respective scanning properties are scanned, preferably optoelectronically and contactless, by means of a plurality of sensors distributed in the circumferential direction along the scanning zone of the storage body, and that at least one control signal is derived from the appearance or disappearance of storage surface signals which are nonidentical among themselves and from the change into thread signals which are identical among themselves.

3. A method according to claim 1, **characterized in that**, making use of the rotary movement of the storage body which is adapted to be rotationally driven, individual window signals are produced, in addition to the storage surface and thread signals, in response to the rotational speed, and that the first and second storage surface circumferential sections in the scanning zone are scanned exclusively either during a window signal or between successive window signals.

4. A method according to claim 1, **characterized in that**, upon scanning the circumferential sections of the storage surface, the comparison between the storage surface signals which are nonidentical among themselves is carried out by comparing either each signal value with every other signal value or the largest signal value with the smallest signal value, and that either the possibly signed difference between all signal values or the difference between the largest and the smallest signal value is evaluated with respect to a threshold value.

5. A thread storage and feed device for thread-processing machines such as knitting machines or weaving machines, comprising a drumshaped storage body (1) defining a storage surface for a thread supply which consists of thread windings and having at least first and second storage surface circumferential sections (8, 9), and further comprising at least one signal-generating sensor (S, SA, SB), which is directed at a predetermined scanning zone (12) of the storage surface and which is used for determining a movement of the boundary of the thread supply, **characterized in that** the first and second circumferential sections (8, 9) of the storage surface are constructed such that they differ from one another with respect to their scanning properties and that at least two sensors (SA, SB, S) are provided, which are arranged essentially in the circumferential direction of the storage body (1) and which are spaced in such a way that the scanning property of a first storage surface circumferential section (8) or of the thread supply can be scanned by one sensor (SA, S) and that, simultaneously, the scanning property of a second storage surface circumferential section (9) or of the thread supply (5) can be scanned by another sensor (SB, S).

6. A thread storage and feed device according to claim 5, **characterized in that** the storage body (1) is adapted to be rotated and connected to a rotary drive means (15) feeding thread to the thread supply (5), and that the sensors (SA, SB, S) are arranged in a stationary manner relative to the storage body (1), said sensors (SA, SB, S) being preferably attached to a housing component (13) of the thread storage and feed device (F).

7. A thread storage and feed device according to claims 5 and 6, **characterized in that** the distance between two sensors (SA, SB) corresponds to the circumferential displacement between the first and second circumferential sections (8, 9) of the storage surface or to an integral multiple thereof, and that the rotary drive means (15) is constructed such that it will stop the storage body (1) exclusively at a position at which the sensors (SA, SB) are simultaneously directed at the first and second circumferential sections of the storage surface (rotary position X).

8. A thread storage and feed device according to claims 5 and 6, **characterized in that**, when seen in the circumferential direction, the storage surface (2) consists of a regular alternate arrangement of first and second storage surface circumferential sections (8, 9, R, Z), and that there are provided at least three sensors (S) which are spaced from one another in such a way that one sensor is directed at a first and another sensor is simultaneously directed at a second circumferential section (8, 9, R, Z) of the storage surface.

9. A thread storage and feed device according to one of the claims 5 to 8, **characterized in that**, in cases in which the storage body (1) is adapted to be driven such that it rotates and two or at least two sensors (S, SA, SB) are provided, said storage body has additionally associated therewith a stationary rotary position sensor (TS) for producing rotary position signals (27'), preferably for triggering the scanning of the circumferential sections (8, 9) of the storage surface or for use as information on the rotational speed.

10. A thread storage and feed device according to claims 8 or 9, **characterized in that**, in cases in which three sensors are provided, the distances (a, b) between two neighbouring ones of said sensors (S, SA, SB) corresponds to two thirds of the width of the first or second circumferential sections (8, 9, R, Z) of the storage surface or to an integral multiple thereof.

11. A thread storage and feed device according to claims 5 to 10, **characterized in that**, the storage body (1) is constructed as a rod cage comprising longitudinal rods (R) and longitudinal grooves or interspaces (Z) which are provided between said rods (R) and which are preferably used for passing therethrough advance elements (18) for the thread supply, and that the longitudinal rods (R) constitute the first circumferential sections (8) and the longitudinal grooves or interspaces (Z) the second circumferential sections (9) of the storage surface.

12. A thread storage and feed device according to claim 11, **characterized in that** the longitudinal rods (R) have mirrored, e.g. chromium-plated and polished, surfaces, and that a light-absorbing background is provided preferably in the longitudinal grooves or behind the interspaces (Z).

13. A thread storage and feed device according to at least one of the claims 5 to 12, **characterized in that** the sensors (S) are integrated in parallel in a circuit (L) by means of which control signals for the rotary drive means (15) can be derived by discriminating between storage surface signals and thread signals.

14. A thread storage and feed device according to claim 5, **characterized in that** the storage body (1), which is preferably constructed as a rod cage, is rotatably supported on a drive shaft of a thread winding member (14), which is connected to a rotary drive means (15), and is retained by holding means such that it is secured against rotation with said drive shaft, and that two circumferentially spaced sensors (SA, SB) are arranged in a stationary manner relative to the storage body (1) and relative to the winding member (14), said sensors being preferably attached to a housing component (13) of the thread storage and feed device (F).

15. A thread storage and feed device according to at least one of the claims 5 to 14, **characterized in that** the sensors (SA, SB, S), which are preferably combined in one structural unit with fixed interspaces between them, are adapted to be displaced in the direction of the axis (3) of the storage body.

16. A thread storage and feed device according to at least one of the claims 5 to 15, **characterized in that**, in the axial direction of the storage body, several scanning zones (12) are provided, said scanning zones (12) including sensors (S) which are adapted to be simultaneously directed at said first and second circumferential sections (8, 9) of the storage surface, e.g. two scanning zones (minimum and maximum sizes of the thread supply) or three scanning zones (minimum and maximum and medium reference sizes of the thread supply).

17. A thread storage and feed device according to at least one of the claims 5 to 16, **characterized in that** each sensor (S, SA, SB) is an optoelectronic sensor comprising preferably a light source (10) and a photodiode (11), and that the differing scanning properties (A, B) of the first and second circumferential sections (8, 9) of the storage surface are the optical transparency, the reflection or absorption behaviour, the colour, the surface finish, the selected distance from the sensor, a coating or the like.

18. A thread storage and feed device according to at least one of the claims 5 to 16, **characterized by** inductive, magnetic, mechanical, pneumatical or ultrasonic sensors and by storage surface circumferential sections consisting of different materials with different inductive, magnetic, mechanical or echo properties or with different distances from the sensors, different surfaces or the like.

19. A thread storage and feed device according to claim 17, **characterized in that** each sensor (S, SA, SB, S_{T}) is a reflection sensor which preferably scans an area and which consists of an emitter (10), if desired for infrared light, and of a photodiode (11) responding to reflex light.

20. A thread storage and feed device according to at least one of the claims 5 to 13, **characterized in that** a switch-on control means (C) of the rotary drive means (15) has associated therewith a machine stopping switch with a time holding function, which responds to a working signal of the device and to the appearance of a rotational speed-dependent storage surface signal chain (20, 21, 22) or a rotary position or window signal chain (22'), each of said signal chains having alternating signal levels (27, 28; 27', 28'), said machine stopping switch being adapted to be operated when a predetermined period of time has elapsed after the nonappearance or after the appearance of alternating signal levels indicating the maximum admissible speed.

21. A thread storage and feed device according to at least one of the claims 5 to 13, **characterized in that**, in an evaluation and comparator circuit connected to a switch-on control means (C) of the rotary drive means (15), the rotational speed of the storage body (1) can be determined on the basis of the frequency of alternating signal levels (27, 28, 27', 28') of a storage-surface or rotary-position signal chain (20, 21, 22; 22') which depends on the rotational speed and that said rotational speed of the storage body (1) can be compared with a supplied information on the amount of thread consumed so as to stop the storage body (1), if the amount of thread consumed diminishes strongly, and that a controllable brake is provided for the purpose of stopping.

## Revendications

1. Procédé pour déterminer une limite d'une réserve de fil sur une surface d'emmagasinage d'un corps d'emmagasinage en forme de tambour faisant partie d'un dispositif pour emmagasiner et délivrer du fil pour des machines mettant en oeuvre du fil, comme des machines à tricoter ou des machines à tisser, procédé dans lequel, à partir de la présence et de l'absence de la réserve de fil, dans une zone d'analyse de la surface d'emmagasinage, il se produit des signaux commandant l'alimentation en fil, procédé caractérisé en ce que, lors d'une absence de la réserve de fil dans la zone d'analyse, au moins deux parties périphériques de surface d'emmagasinage décalées dans une direction circonférencielle ayant des propriétés d'analyse différentes sont analysées simultanément dans la zone d'analyse et, pendant l'analyse, au moins deux signaux différents l'un de l'autre et concernant la surface d'emmagasinage sont produits, et en ce que les signaux différents l'un de l'autre, concernant la surface d'emmagasinage produits en nombre au moins égal à deux sont discriminés par rapport à des signaux concernant le fil, mutuellement identiques et qui sont produits lors de la présence de la réserve de fil dans la zone d'analyse lors de l'analyse de la propriété d'analyse de la réserve de fil recouvrant les mêmes parties périphériques de la surface d'emmagasinage.

2. Procédé selon la revendication 1, caracterisé en ce que les propriétés correspondantes d'analyse sont analysées, ce préférence par voie opto-électronique et sans contact au moyen de plusieurs capteurs répartis dans une direction circonférencielle le long de la zone d'analyse du corps d'emmagasinage et en ce que lors de l'apparition ou de la disparition de signaux mutuellement différents concernant la surface d'emmagasinage ou bien à partir de la transformation en signaux mutuellement identiques concernant le fil, au moins un signal de commande est produit.

3. Procédé selon la revendication 1, caractérisé en ce que, à partir du mouvement de rotation du corps d'emmagasinage pouvant être entraîné en rotation, il se produit en addition aux signaux concernant la surface d'emmagasinage et aux signaux concernant le fil, différents signaux d'interposition qui sont fonction de la vitesse de rotation et en ce que la première et la seconde partie périphérique de surface d'emmagasinage sont analysées dans la zone d'analyse exclusivement soit pendant un signal de position angulaire, soit entre signaux de position angulaire successifs.

4. Procédé selon la revendication 1, caractérisé en ce que, lors de l'analyse des parties périphériques de surfaces d'emmagasinage au moyen des signaux mutuellement différents concernant ladite surface d'emmagasinage, soit chaque valeur de signal est comparée avec chaque autre valeur de signal, soit la valeur maximale de signal est comparée avec la valeur minimale de signal, et en ce que soit une différence de toutes les valeurs de signal, pourvue le cas échéant d'un signe, soit la différence entre la valeur maximale et la valeur minimale de signal, est évaluée par rapport à une valeur de seuil.

5. Dispositif pour emmagasiner et délivrer du fil pour des machines mettant en oeuvre du fil, comme des machines à tricoter et des machines à tisser, comportant un corps d'emmagasinage (1) en forme de tambour, qui définit une surface d'emmagasinage pour une réserve de fil se composant de spires de fil et qui comporte au moins une première et une seconde parties périphériques de surface d'emmagasinage (8, 9) et au moins un capteur (S, SA, SB) dirigé vers une zone d'analyse prédéterminée (12) de la surface d'emmagasinage, produisant des signaux en vue de déterminer un mouvement de la limite de la réserve de fil, dispositif caractérisé en ce que la première et la seconde partie périphériques de surface d'emmagasinage (8, 9) sont pourvues de propriétés d'analyse (A, B) différentes l'une de l'autre et en ce qu'il est prévu au moins deux capteurs (SA, SB, S) , disposés dans l'essentiel dans la direction périphérique du corps d'emmagasinage (1) et qui sont espacés l'un de l'autre de telle sorte qu'avec un capteur (SA, S), la propriété d'analyse d'une première partie périphérique de surface d'emmagasinage (8) ou de la réserve de fil puisse être analysée et que simultanément, avec un autre capteur (SB, S), la propriété d'analyse d'une seconde partie périphérique de surface d'emmagasinage ou de la réserve de fil (5) puisse être analysée.

6. Dispositif pour emmagasiner et délivrer du fil selon la revendication 5, caractérisé en ce que le corps d'emmagasinage (1) est monté de façon tournante et est relié à un dispositif d'entraînement en rotation (15), assurant l'alimentation en fil de la réserve de fil (5), et en ce que les capteurs (SA, SB, S) sont disposés stationnaires par rapport au corps d'emmagasinage (1), avantageusement sur une partie (13) du dispositif (F) pour emmagasiner et délivrer du fil.

7. Dispositif pour emmagasiner et délivrer du fil selon les revendications 5 et 6, caractérisé en ce que deux capteurs (SA, SB) sont espacés l'un de l'autre de la distance correspondant au décalage circonférenciel entre la première et la seconde partie périphérique (8, 9) de surface d'emmagasinage et en ce que le dispositif d'entraînement en rotation (15) est agencé de telle sorte qu'il arrête le corps d'emmagasinage (1) (position angulaire X) seulement lorsque les capteurs (SA, SB) sont dirigés simultanément vers la première et vers la seconde partie périphériques de surface d'emmagasinage.

8. Dispositif pour emmagasiner et délivrer du fil selon les revendications 5 et 6, caractérisé en ce que la surface d'emmagasinage (2) est agencée de façon à comporter régulièrement et alternativement dans une direction circonférencielle une première et une seconde parties périphériques de surface d'emmagasinage (8, 9, R, Z) et en ce qu'il est prévu au moins trois capteurs qui sont espacés l'un de l'autre de telle sorte qu'un capteur soit dirigé vers une première partie périphérique de surface d'emmagasinage (8, 9, R, Z) et que simultanément un capteur soit dirigé vers une seconde surface périphérique de surface d'emmagasinage (8, 9, R, Z).

9. Dispositif pour emmagasiner et délivrer du fil selon au moins une des revendications 5 à 8, caractérisé en ce que, dans le cas d'un corps d'emmagasinage (1) pouvant être entraîné en rotation et lorsque deux ou au moins deux capteurs (S, SA, SB) sont associés au corps d'emmagasinage, il est prévu additionnellement un capteur stationnaire de position angulaire (TS) pour produire des signaux (27') représentant une position angulaire, de préférence pour déclencher l'analyse des parties périphériques des surfaces d'emmagasinage (8, 9) ou bien pour produire une information concernant la vitesse angulaire.

10. Dispositif pour emmagasiner et délivrer du fil selon les revendications 8 ou 9, caractérisé en ce que, lorsqu'il est prévu trois capteurs, l'espacement (a, b) entre respectivement deux capteurs adjacents (S, SA,SB) correspond aux deux tiers de la largeur de la première ou de la seconde partie périphérique de surface d'emmagasinage (8, 9, R, Z) ou bien un multiple entier de cette largeur.

11. Dispositif pour emmagasiner et délivrer du fil selon les revendications 5 à 10, caractérisé en ce que le corps d'emmagasinage (1) est agencé sous la forme d'une cage à barres comportant des barres longitudinales (R) et, entre celles-ci, des encoches longitudinales ou des espaces intermédiaires (2), prévue avantageusement pour accrocher des éléments (18) d'avancement de la réserve de fil, et en ce que les barres longitudinales (R) constituent la première partie périphérique (8) de surface d'emmagasinage, tandis que les encoches longitudinales ou les espaces intermédiaires (2) constituent la seconde partie périphérique (9) de surface d'emmagasinage.

12. Dispositif pour emmagasiner et délivrer du fil selon la revendication 11, caractérisé en ce que les barres longitudinales (R) comportent des surfaces réfléchissantes, par exemple des surfaces chromées et polies, et ce qu'avantageusement il est prévu dans les encoches longitudinales ou en arrière des espaces intermédiaires (2) un fond absorbant la lumière.

13. Dispositif pour emmagasiner et délivrer du fil selon au moins une des revendications 5 à 12, caractérisé en ce que les capteurs (S) sont disposés mutuellement parallèlement dans un circuit de commutation (L) à l'aide duquel, par discrimination entre les signaux concernant les surfaces d'emmagasinage, et les signaux concernant le fil, des signaux de commande du systèmed'entraînement en rotation (15) sont produits.

14. Dispositif pour emmagasiner et délivrer du fil selon la revendication 5, caractérisé en ce que le corps d'emmagasinage (1) est agencé avantageusement sous forme d'une cage à barres et est monté de façon tournante sur un arbre d'entraînement relié à un système d'entraînement en rotation (15) et faisant partie d'un enrouleur de fil (14) et il est maintenu de façon non tournante par des organes d'arrêt, et ce que deux capteurs (SA, SB) espacés dans une direction circoncférencielle, sont disposés stationnaires par rapport au corps d'emmagasinage (1) et par rapport à l'enrouleur (14) de préférence sur une partie (13) du carter du dispositif (F) pour emmagasiner et délivrer du fil.

15. Dispositif pour emmagasiner et délivrer du fil selon au moins une des revendications 5 à 14, caractérisé en ce que les capteurs (SA, SB, S), associés sous forme d'un ensemble unitaire de préférence avec des espacements intermédiaires fixes, sont réglables en direction de l'axe (3) du corps d'emmagasinage.

16. Dispositif pour emmagasiner et délivrer du fil selon au moins une des revendications 5 à 15, caractérisé en ce qu'il est prévu, dans la direction axiale du corps d'emmagasinage, plusieurs zones d'analyse (12) comportant des capteurs (S) dirigés simultanément vers la première et la seconde parties périphériques (8, 9) de surface d'emmagasinage, par exemple deux zones d'analyse (grandeur minimale et grandeur maximale de la réserve de fil) ou bien trois zones d'analyse (grandeur minimale, maximale et moyenne de référence de la réserve de fil).

17. Dispositif pour emmagasiner et délivrer du fil selon au moins une des revendications 5 à 16, caractérisé en ce que chaque capteur (S, SA, SB) est un capteur opto-électronique, formé avantageusement d'une source lumineuse (10) et d'une photodiode (11), et en ce que des propriétés d'analyse (A, B) de la première et de la seconde parties périphériques de surface d'emmagasinage (8, 9) se différencient l'une de l'autre en ce qui concerne la perméabilité à la lumière, le comportement de réflexion ou d'absorption, la couleur, la structure superficielle, l'espacement choisi par rapport à un capteur, un support ou analogue.

18. Dispositif pour emmagasiner et délivrer du fil selon au moins une des revendications 5 à 16, caractérisé en ce que en ce qu'il est prévu des capteurs inductifs, magnétiques, mécaniques, pneumatiques ou ultrasoniques et également des parties périphériques de surface d'emmagasinage qui sont formées de différents matériaux, qui possèdent différentes propriétés inductives, magnétiques, mécaniques ou d'écho, ou bien qui ont des espacements différents par rapport aux capteurs et qui ont des surfaces différentes ou analogues.

19. Dispositif pour emmagasiner et délivrer du fil selon la revendication 17, caractérisé en ce que chaque capteur (S, SA, SB, ST) est un capteur de réflexion, effectuant une analyse de préférence superficielle et qui se compose d'un émetteur (10), le cas échéant pour de la lumière infrarouge, ainsi que d'une photodiode (11) réagissant à la lumière réfléchie.

20. Dispositif pour emmagasiner et délivrer du fil selon au moins une des revendications 5 à 13, caractérisé en ce qu'une commande d'enclenchement (C) du système d'entraînement en rotation (15) est associée à un commutateur d'arrêt de machine, exerçant une fonction de temporisation et réagissant à un signal de fonctionnement du dispositif ainsi qu'à la manifestation d'une chaîne de signaux de surface d'emmagasinage (20, 21, 22) dépendant de la vitesse de rotation ou bien à une chaîne de signaux de position angulaire ou de repérage (22'), respectivement avec alternance de crêtes de signaux (27, 27 ; 27', 28'), ce commutateur d'arrêt pouvant être actionné, après une période de temps déterminée, à partir d'une élimination ou à partir d'une manifestation des crêtes de signaux en alternance indiquant la vitesse maximale admissible.

21. Dispositif pour emmagasiner et délivrer du fil selon au moins une des revendications 5 à 13, caractérisé en ce que, dans un circuit de commande d'estimation et de comparaison qui est combiné avec une commande d'enclenchement (C) du système d'entraînement en rotation (15,) la vitesse de rotation du corps d'emmagasinage (1) peut être déterminée à partir de la fréquence des crêtes de signaux en alternance (27, 28, 27', 28') faisant partie de chaînes de signaux de surface d'emmagasinage et de position angulaire (20, 21, 22 ; 22'), produites en fonction de la vitesse de rotation et elle peut être comparée avec une information concernant la consommation de fil, de façon à arrêter le corps d'emmagasinage (1) lors d'une forte diminution de la consommation de fil et en ce qu'il est prévu un frein commutable pour produire cet arrêt.
